# EUROPÄISCHE PATENTSCHRIFT

(11) **EP 1 004 250 B1**
(45) Veröffentlichungstag und Bekanntmachung des Hinweises auf die Patenterteilung: **12.03.2003**
(21) Anmeldenummer: 99119595.9
(22) Anmeldetag: 02.10.1999
(51) Int. Cl.: A41D 19/015, A63B 71/14

(54) **Torwarthandschuh mit Latexbelag**
Goalkeeper glove with latex covering
Gant de gardien de but comprenant un revêtement en latex

(30) Priorität: 24.11.1998 DE 29820998 U
(43) Veröffentlichungstag der Anmeldung: 31.05.2000
(73) Patentinhaber: Hochmuth, Peter, 91757 Treuchtlingen (DE)
(72) Erfinder: Hochmuth, Peter, 91757 Treuchtlingen (DE)
(74) Vertreter: Böhme, Volker, Dipl.-Ing.

(56) Entgegenhaltungen:
- DE-U- 29 600 843
- DE-U- 29 706 287
- DE-U- 29 800 073
- GB-A- 1 082 844
- US-A- 5 138 719

## Beschreibung

Die Neuerung betrifft einen Torwarthandschuh mit Latexbelag, der ein Oberhandteil und ein Innenhandteil aufweist, die zumindest bereichsweise nach außen hin mit dem Latexbelag versehen sind, der eine Außenfläche bildet und dessen Latexmaterial weich und schaumig ist, und bei dem in dem Latexmaterial des Latexbelags verteilt Kohlenstoff-Teilchen vorgesehen sind.

Bei einem bekannten (DE 297 06 287 U1) Torwarthandschuh dieser Art sind die Kohlenstoff-Teilchen von Kohlenstoffpulver gebildet. Es soll die Fähigkeit zur Schweißaufsaugung unter Trockenwirkung mit einfachen Mitteln verbessert sein.

Bei einem bekannten (DE 296 00 843 U1 Torwarthandschuh ist ein Innenhandteil vorhanden, das nach außen hin einen Latexbelag bzw. eine Latexschicht trägt, der bzw. die sich über die gesamte Fläche des Innenhandteils erstreckt. Es läßt sich Latexbelag auch nur an einer Teilfläche des Innenhandteils oder an Bereichen des Oberhandteils vorsehen. Der Latexbelag wirkt mit den Bällen zusammen, die der Torwart abzuwehren hat und ist daher erhöhten Belastungen ausgesetzt. Mit Latex ist hier ein relativ weicher und weißlicher Kautschuk bzw. Gummi gemeint, der aus dem natürlichen Latexsaft gewonnen ist. Wegen der Weichheit des materialmäßig reinen Latexbelags hat dieser eine verbesserte Haftung am Ball, was erwünscht ist. Diese Weichheit des materialmäßig reinen Latexbelags bedingt jedoch einen relativ großen Abrieb. Der bekannte Latexbelag nützt sich bei häufiger Beanspruchung rasch ab.

Eine Aufgabe der Neuerung ist es daher, einen Torwarthandschuh der eingangs genannten Art zu schaffen, dessen Latexbelag unter Beibehaltung der Weichheit eine verbesserte Abriebfestigkeit aufweist. Der neuerungsgemäße Torwarthandschuh ist, diese Aufgabe lösend, dadurch gekennzeichnet, daß die Kohlenstoff-Teilchen auch an der Außenfläche des Latexbelags verteilt, und in Form von Carbon-Fasern oder Graphit-Plättchen vorgesehen sind und daß das Latexmaterial 0,5-5 Gew.% an Kohlenstoff-Teilchen enthält.

Die verteilten Kohlenstoff-Teilchen beeinträchtigen die gewünschte Weichheit des Latexbelags nicht, verbessern jedoch die Abriebfestigkeit des Latexbelags erheblich. Der Latexbelag wird beachtlich langsamer abgenutzt. Während die Plättchen eine gleichmäßig bemessene Form haben, sind die Fasern längliche Gebilde. Sowohl die

Carbon-Fasern als auch die Graphit-Plättchen sind in der Technik bekannt. An der Außenfläche heben sich die Kohlenstoff-Teilchen deutlich von dem weißlichen Latex ab.

Besonders zweckmäßig und vorteilhaft ist es, wenn das Latexmaterial 0,5 - 5 Gew.% an Kohlenstoff-Teilchen enthält. Dieser Anteilsbereich gibt die bei einem Torwarthandschuh geeignete Menge an. Es sind also 95 - 99,5 Gew.% des Latexmaterials von reinem Latex gebildet. Mehr als 5 Gew.% Kohlenstoff-Teilchen lassen sich dem Latex nicht zusetzen, wenn nicht die Entstehung des weichen, schaumigen, d.h. porösen Zustands des Latex verhindert werden soll.

Die Plättchen haben z.B. einen Durchmesser bis zu 1 mm. Die Fasern sind in der Regel bis zu 2 mm lang.

In der Zeichnung ist eine bevorzugte Ausführungsform der Neuerung dargestellt und zwar eine Draufsicht eines Teils eines Torwarthandschuhs mit Latexbelag.

Der Torwarthandschuh gemäß Zeichnung besitzt einen Daumenbereich 1, vier vordere Fingerbereiche 2, einen Tellerbereich 3 und einen Handgelenkbereich 4. Ein Oberhandteil 7 bildet einstückig einen Oberhand-Handgelenkbereich, einen Oberhand-Tellerbereich und vier vordere Oberhand-Fingerbereiche. Das Oberhandteil 5 liegt gemäß Zeichnung unter einem Innenhandteil 5, das einen Innenhand-Tellerbereich, vier vordere Innenhand-Fingerbereiche 8 und einen Innenhand-Fingerbereich 9 des Daumenbereichs 1 bildet. Das vordere Endstück jedes vorderen Fingerbereichs 2 und des Daumenbereichs 1 bildet eine Fingerkuppe 10, deren zum Tellerbereich hin gewendetes Ende durch eine gestrichelte Linie 11 angedeutet ist. Das Innenhandteil 5 besteht aus einer Trägerschicht 12, die nach außen hin einen Latexbelag 13 trägt. Die vier vorderen Fingerbereiche 2 und der Daumenbereich 1 sind an den Längsrändern 14 jeweils mittels Nähten 15 vernäht, wobei wulstartige Nahtstöße 16 gebildet sind. Bei dem Innenhand-Fingerbereich 9 des Daumenbereichs 1 ist auf einer Trägerschicht 6 ein Latexbelag 17 vorgesehen.

Der Latexbelag 13 und 17 bedeckt das Innenhandteil vollflächig und der Latexbelag 13 ist wahlweise mit Kohlenstoff-Teilchen 18 in Form von Carbon-Fasern oder mit Kohlenstoff-Teilchen 19 in Form von Graphit-Plättchen versetzt. In der Zeichnung sind beide Formen der Kohlenstoff-Teilchen gezeigt, obwohl ein in sich einstückiger Latexbelag in der Regel nur eine Form von Kohlenstoff-Teilchen aufweist. Die Kohlenstoff-Teilchen 18, 19 sind auch an der Außenfläche 20 sichtbar. Der Latexbelag 17 des Innenhand-Fingerbereichs 9 des Daumenbereichs 1 ist gemäß Zeichnung frei von Kohlenstoff-Teilchen, kann jedoch auch mit Kohlenstoff-Teilchen versehen sein.

## Patentansprüche

1. Torwarthandschuh mit Latexbelag,
der ein Oberhandteil (7) und ein Innenhandteil (5) aufweist, die zumindest bereichsweise nach außen hin mit dem Latexbelag (13) versehen sind, der eine Außenfläche (20) bildet und dessen Latexmaterial weich und schaumig ist, und
bei dem in dem Latexmaterial des Latexbelags (13) verteilt Kohlenstoff-Teilchen (18, 19) vorgesehen sind,
**dadurch gekennzeichnet,**
**daß** die Kohlenstoff-Teilchen (18, 19) des Latexbelags (13) auch an der Außenfläche (20) verteilt in Form von Carbon-Fasern oder Graphit-Plättchen vorgesehen sind, und
**daß** das Latexmaterial 0,5 - 5 Gew.% an Kunststoff-Teilchen (18, 19) enthält.

## Claims

1. A goalkeeper's glove with a latex coating, comprising a back part (7) and a palm part (5) provided externally at least in part with the latex coating (13) which forms an outer surface (20) and the latex material of which is soft and foamy, and wherein carbon particles (18, 19) are distributed in the latex material of the latex coating (13), **characterised in that** the carbon particles (18, 19) of the latex coating (13) are also provided in the form of carbon fibres or graphite lamellae distributed over the outer surface (20), and **in that** the latex material contains 0.5-5 wt.% of plastics particles (18, 19).

## Revendications

1. Gant de gardien de but comprenant un revêtement en latex qui présente une partie de gant haute (7) et une partie de gant intérieure (5) qui sont pourvues au moins par zones vers l'extérieur d'un revêtement en latex (13), qui forme une face extérieure (20) et dont le matériau de latex est mou et mousseux, et où sont prévues des particules de carbone (18, 19) réparties dans le matériau de latex du revêtement en latex (13), **caractérisé en ce que** les particules de carbone (18, 19) du revêtement en latex (13) sont prévues également selon une répartition à la face extérieure (20) sous forme de fibres de carbone ou de plaquettes en graphite,. et **en ce que** le matériau de latex contient 0,5-5 % en poids de particules de matière synthétique (18, 19).
